# EUROPÄISCHE PATENTSCHRIFT

(11) **EP 0 363 949 B1**
(45) Veröffentlichungstag und Bekanntmachung des Hinweises auf die Patenterteilung: **30.09.1992**
(21) Anmeldenummer: 89118958.1
(22) Anmeldetag: 12.10.1989
(51) Int. Cl.: E04B 7/00, E04H 5/04, E04D 13/15

(54) **Transportables Dach**
Transportable roof
Toit transportable

(30) Priorität: 13.10.1988 DE 8812863 U
(43) Veröffentlichungstag der Anmeldung: 18.04.1990
(73) Patentinhaber: Betonbau GmbH, D-68753 Waghäusel (DE)
(72) Erfinder: Primus, Illo-Frank, Dr.-Ing., D-7500 Karlsruhe 41 (DE); Kaute, Christoph, Dipl.-Ing., D-7514 Leopoldshafen (DE)
(74) Vertreter: Hiebsch, Gerhard F., Dipl.-Ing.

(56) Entgegenhaltungen:
- EP-A- 0 103 221
- CH-A- 306 297
- DE-A- 1 659 705
- DE-A- 2 110 089
- DE-A- 3 001 465
- DE-A- 3 136 752
- DE-U- 8 516 589

## Beschreibung

Die Erfindung betrifft ein transportables Dach nach dem Oberbegriff des unabhängigen Patentanspruches.

Ein derartiges transportables Betonwannendach beschreibt die DE-A-30 01 465; dieses besteht aus einer Fertigdeckenplatte mit -- im Einbauzustand -- nach oben gerichteter Wanne, der raumseitig eine Deckenschalungsplatte aus Stahlbeton, eine Sperrbeton-Dachdecke sowie eine Wärmedämmschicht zugeordnet ist. Dieses Fertigdach liegt im Bereich der tragenden Wände, über Gleitlager jener Deckenschalungsplatte auf, die ihrerseits auf den genannten Wänden lastet. Mit dieser Konstruktion sollen vor allem die Kosten einer Wärmedämmung gesenkt werden.

Die EP-A-0 103 221 offenbart ein Wannendach, dessen wulstartiger Randeinfassung eine Attika aus Profilblechen vorgesetzt ist. Außerdem sind Randausnehmungen vorhanden, welche das Gebäudeinnere mit der Außenluft verbinden, d.h. den Einfassungsumfang an der Dachunterseite dort durchbrechen, wo die Attika ein Kastenprofil mit Lüftungsgittern bildet. Dieses befindet sich geschützt unterhalb eines Vorsprunges des Betondaches. Dieser Entwicklung lag die Aufgabe zugrunde, die Fertigung von Raumzellen unabhängig von der Frage zu machen, ob die Abluft nach oben oder unten gerichtet in die Außenumgebung abgeleitet werden soll. Diese Fertigdächer haben den Nachteil, daß die Stationsgebäude wegen ihrer nach außen vorstehenden Beton-Attika nicht für eine Grenzbebauung geeignet sind.

In Kenntnis dieses Standes der Technik haben sich die Erfinder das Ziel gesetzt, ein Dach, insbesondere ein Beton-Wannendach, de! eingangs beschriebenen Art so zu gestalten, daß es mit einfachen Mitteln von einer die Außenwände des Stationsgebäudes überragenden Ausführungsform in eine mit den Außenwänden bündig abschließende Ausführung umgewandelt werden kann. Außerdem sollte eine einzige Betondachform für beide Anwendungsfälle gefunden werden, um rationell fertigen und unabhängig vom späteren Standort vorfertigen zu können.

Zur Lösung dieser Aufgabe führt die Lehre des unabhängigen Patentanspruches; die Dachunterseite ist planeben ausgebildet sowie im Bereich der Auflager -- beispielsweise der tragenden Wände des zu überdachenden Gebäudes -- wenigstens eine ringsumlaufende Nut aufweist, in die ein Schenkel eines auflagerseitig festliegenden Profiles, bevorzugt eines Z-Profiles, eingreift, das andernends -- etwa mit seinem zweiten Z-Schenkel -- in eine durch die Attika gebildete Regenrinne ragt.

Zwar ist der DE-A-1 659 705 eine querschnittlich hakenartige sowie auf einer Fensterbrüstung befestigte Stützleiste aus Kunststoff zu entnehmen, deren parallel zur Fensterbrüstung gerichtetes Hakenteil in eine Rinnenanformung einer aufschiebbaren Fensterbank eingreift und diese dichtend in Abstand zu jener Brüstung hält, jedoch bleibt diese Hakenleiste zum Befestigen und Abdichten von Betonfertigdächern völlig ungeeignet.

Im Rahmen der Erfindung liegt es auch, vom Umfang des Daches bzw. seiner Randeinfassung Ausnehmungen -- bevorzugt eines Querschnittes in Form eines liegenden "U" -- ausgehen zu lassen, die nach unten hin an den Gebäudeinnenraum anschließen sowie oben als wannenseitiger Schlitz enden, der von der Attika übergriffen ist und dachwärts durch ein Lochblech verdeckt sein kann.

Weitere Merkmale sind den Unteransprüchen zu entnehmen.

Der besondere Vorteil des erfindungsgemäßen Beton-Wannendaches besteht darin, daß sich mit ein und derselben Betondachschalung sowohl bündige Dächer für die Grenzbebauung, als auch Dächer mit Dachüberstand herstellen lassen, weil der Dachüberstand ausschließlich durch die Blechattika gebildet wird. Sämtliche Ausführungsformen sind mit der bewährten Überdach-Rundumentlüftung ausgerüstet.

Weitere Vorteile, Merkmale und Einzelheiten der Erfindung ergeben sich aus der nachfolgenden Beschreibung dreier in der Zeichnung dargestellter Ausführungsbeispiele; die Zeichnung zeigt in ihren drei Figuren jeweils einen Schnitt durch den Randbereich eines auf eine Außenwand eines Gebäudes aufgesetzten Wannendaches.

Ein transportables Wannendach 10 aus Beton mit wulstartiger Randeinfassung 12 ist auf Außenwände 14 eines aus Gründen der Übersichtlichkeit nicht weiter dargestellten Gebäudes aufgelegt und weist am Umfang 16 der Randeinfassung 12 gleichmäßig verteilte Ausnehmungen 18 mit nach oben gerichteten Schlitzen 18ₐ auf, die zur Ableitung der erwärmten Luft aus dem Gebäudeinneren dienen. Die Ausnehmungen 18 sind querschnittlich U-förmig, wobei ein Schenkel 18_{b} des liegenden "U" an den Gebäudeinnenraum anschließt und der andere Schenkel jenen Schlitz 18ₐ ergibt; beide Schenkel 18a, 18_{b} begrenzten einen Zwischenwulst 13 der Randeinfassung 12. Diese Ausnehmungen 18 sind nach außen durch eine querschnittlich polygone Blechattika 20 begrenzt, die an das Wannendach 10 angeschraubt ist und mit diesem einen Innenraum 22 begrenzt.

Innerhalb der Randeinfassung 12 ist das Wannendach 10 mit einer Kiesbedeckung 24 versehen, von der an ein Regenrohr 26 in den Innenraum 22 der Blechattika 20 führt, so daß auf das Wannendach 10 auftreffendes Regenwasser durch das Regenrohr 26 zum Innenraum 22 abgeleitet wird; der untere Teil der Blechattika 20 ist als Regenfangrinne 21 ausgebildet.

Der Schlitz 18ₐ ist an seinem oberen inneren Endbereich durch ein in Verlängerung der nach oben gezogenen Randeinfassung 12 des Wannendaches 10 angebrachtes Lochblech 28 abgedeckt. Dieses verläuft nur geringfügig zur Senkrechten geneigt, also nahezu senkrecht. Damit kein Regen durch das Lochblech 28 in die Ausnehmung 18 eintreten kann, ist die Blechattika 20 an ihrem oberen Ende in der Art einer Haube 19 über das Lochblech 28 geführt und an Haltern 30 befestigt. Sollte trotzdem Spritzwasser durch das Lochblech 28 dringen, so tropft dieses von einer an der Unterkante des Zwischenwulstes 13 angebrachten Tropfkanten-Lippe 32 auf ein auf der Außenwand aufliegendes Z-Profil 34, von dem es in jene Regenfangrinne 21 geleitet wird.

Die planebene Unterseite 11 des Wannendaches 10 weist im Bereich des Dachauflagers -- also der Oberkante der Außenwand 14 eine -- sich zum Nuttiefsten verjüngende -- trapezförmige -- Nut 36 auf, die eine Dichtungsmasse 38 aufnimmt. In diese greift ein Schenkel 35 des Z-Profiles 34 ein.

Die Nut 36 wird zweckmäßigerweise durch eine Kunststoffprofilleiste hergestellt, die in den Beton der Dachunterseite 11 eingedrückt ist. Durch die planebene Unterseite des Wannendaches 10 läßt sich dieses bei der Herstellung im Negativverfahren einfach glätten und abziehen.

Durch das Z-Profil 34 und die Nut 36 wird das Wasser, welches in den Schlitz 18ₐ eindringt, auf einfache und sichere Weise nach außen in die Regenfangrinne 21 abgeleitet. Durch diese Art der Abdichtung ist auch ein hohes Maß an Stochersicherheit gewährleistet.

Die ringsumlaufende Randeinfassung 12 dient als Verstärkung der Dachkonstruktion, so daß die übrige Dachscheibe gegenüber den Ausführungen mit einer glatten Dachscheibe dünner ausgeführt werden kann.

Bei dem zweiten Ausführungsbeispiel ist gemäß Fig. 2 die Blechattika 20 mit insgesamt vertikaler Frontwand 20ₐ so ausgebildet, daß sie sowohl bündig mit der Außenwand 14, als auch bei Verlängerung ihrer Unterseite mit Dachüberstand angeordnet werden kann. Von dem Regenfangrohr 26 wird bei diesem Ausführungsbeispiel das Wasser vom Wannendach 10 unmittelbar in ein oben offenes Regenfallrohr 27 geführt, das bei Attiken mit Dachüberstand innerhalb der Blechattika 20 und im weiteren in der Zeichnung dargestellten Beispiel vor der Blechattika 20 angeordnet ist; das Regenrohr 26 reicht durch die Blechattika 20 hindurch.

Auch beim Ausführungsbeispiel nach Fig. 3 -- das im übrigen querschnittlich dem ersten Ausführungsbeispiel ähnlich ist -- bildet die Blechattika 20 den Dachvorsprung. Das Regenrohr 26 geht innerhalb der Blechattika 20 in das Regenfallrohr 27 über.

## Patentansprüche

1. Transportables Dach (10) mit angeformter wulstartiger Randeinfassung (12) für wenigstens eine Wanne zur Aufnahme einer Kiesbedeckung (24), welches Auflagern (14), vor allem tragenden Wänden eines Gebäudes, aufsetzbar ist,
dadurch gekennzeichnet,
daß die Dachunterseite (11) eben ausgebildet ist sowie im Bereich der Auflager (14) eine umlaufende Nut (36) aufweist, in die ein Schenkel (35) eines auflagerseitig seinerseits umlaufend angeordneten Profiles (34) eingreift, das andernends in eine durch eine dem Umfang (16) der Randeinfassung (12) vorgesetzte Attika (20) aus weiteren Profilen gebildete Regenfangrinne (21) ragt.

2. Dach nach Anspruch 1, dadurch gekennzeichnet, daß von der Dachunterseite (11) an einen Gebäudeinnenraum anschließende Ausnehmungen (18_{b}) ausgehen, die sich anderseits als Ausnehmungen (18) im Umfang (16) fortsetzen sowie in der Randeinfassung (12) wannenseitig als Schlitz (18a) enden, wobei letzterer von der Attika (20) übergriffen ist.

3. Dach nach Anspruch 2, dadurch gekennzeichnet, daß der Querschnitt seiner Ausnehmung (18,18ₐ,18_{b}) etwa ein liegendes U ist, dessen einer Schenkel (18_{b}) im Gebäudeinnenraum mündet und dessen anderer Schenkel den oberen Schlitz (18ₐ) bildet, wobei ein Zwischenwulst (13) des Daches (10) von beiden Schenkeln (18ₐ und 18_{b}) begrenzt ist sowie eine nach unten weisende Tropfkanten-Lippe (32) trägt, die in den unteren Schenkel (18_{b}) der Ausnehmung (18, 18ₐ, 18_{b}) ragt.

4. Dach nach einem der Ansprüche 1 bis 3, dadurch gekennzeichnet, daß die Attika (20) die Ausnehmung (18) frontseitig überdeckt und mit einer haubenartigen Verlängerung (19) für den Schiltz (18ₐ) versehen ist, den gegebenenfalls ein Lochblech (28) zur Kiesbedeckung (24) hin verschließt.

5. Dach nach einem der Ansprüche 1 bis 4, dadurch gekennzeichnet, daß die Nut (36) im Bereich der Ausnehmungen (18, 18ₐ, 18_{b}) innerhalb der von der Tropf-Kanten-Lippe (32) bestimmten Grundrißkontur umläuft.

6. Dach nach Ansprüch 1 oder 5, dadurch gekennzeichnet, daß die Nut (36) eine Dichtungsmasse (38) enthält, in die der Schenkel (35) des Z-Profiles (34) eingreift.

7. Dach nach einem der Ansprüche 1 bis 6, dadurch gekennzeichnet, daß die Nut (36) einen trapezförmigen Querschnitt aufweist.

8. Dach mit zumindest einem Wasserablauf des Wanne nach wenigstens einem der Ansprüche 1 bis 7, dadurch gekennzeichnet, daß an der Wanne als Wasserablauf ein Regenrohr (26) in die Attika (20) führt und auftreffendes Regenwasser in die Regenfanyrinne (21) am Boden der Attika (20) bzw. in ein in diese eingeführtes Regenfallrohr (27) ableitbar ist.

9. Dach nach wenigstens einem der vorgenannten Ansprüche, dadurch gekennzeichnet, daß das Dach (10) annähernd bündig mit der Außenkante von Außenwänden (14) des zu überdachenden Gebäudes abschließt, und daß die Außenwände (14) überragende Dachrandteile ausschließlich durch die Attika (20) gebildet sind.

10. Dach mit zumindest einem Wasserablauf der Wanne nach wenigstens einem der Ansprüche 1 bis 7 und 9, dadurch gekennzeichnet, daß an der Wanne als Wasserblauf ein Regenrohr (26) in ein bei bündigem Dach vor der Attika (20) angeordnetes Regenfallrohr (27) geführt ist.

## Claims

1. Transportable roof (10) having an integrally moulded toric surround (12) for at least one trough for receiving a gravel covering (24) which can be mounted on supports (14), especially the supporting walls of a building, characterised in that the underside (11) of the roof is flat and has a peripheral groove (36) in the region of the supports (14) engaged by one leg (35) of a for its part peripheral section (34) at the support side, which, at the other end, extends into a gutter (21) formed by a parapet wall (20) consisting of further sections placed in front of the circumference (16) of the surround (12).

2. Roof according to claim 1, characterised in that recesses (18_{b}) extending into the interior of the building depart from the underside (11) of the roof, said recesses continuing at the other side as recesses (18) in the circumference (16) and ending as slots (18ₐ) in the surround (12) at the trough side, the parapet wall (20) fitting over the said slots.

3. Roof according to claim 2, characterised in that the cross section of its recess (18, 18ₐ, 18b) has approximately the shape of a horizontal U, one leg (18b) of which extends into the interior of the building and the other leg of which forms the upper slot (18ₐ), an intermediate torus (13) of the roof (10) being defined by the two legs (18ₐ and 18b) and being provided with a downwardly directed drip lip (32) which extends into the lower leg (18b) of the recess (18, 18ₐ, 18b).

4. Roof according to one of claims 1 to 3, characterised in that the parapet roof (20) covers the recess (18) at the front and is provided with a dome-shaped projection (19) for the slot (18ₐ), which is closed, if necessary, by a perforated plate (28) towards the gravel covering (24).

5. Roof according to one of claims 1 to 4, characterised in that in the region of the recesses (18, 18ₐ, 18b) the groove (36) runs around within the planimetric contour defined by the drip lip (32).

6. Roof according to claim 1 or claim 5, characterised in that the groove (36) contains a sealing compound (38) engaged by the leg (35) of the peripheral Z-section (34).

7. Roof according to one of claims 1 to 6, characterised in that the groove (36) has a trapezoidal cross section.

8. Roof having at least one outlet for the trough according to at least one of claims 1 to 7, characterised in that a rainwater pipe (26) as an outlet at the trough leads to the parapet wall (20) and any rainwater can be diverted into the gutter (21) at the bottom of the parapet wall (20) or into a downpipe (27) inserted therein.

9. Roof according to at least one of the preceding claims, characterised in that the roof (10) is approximately flush with the outer edge of outer walls (14) of the building to be roofed, and that the roof edge members projecting beyond the outer walls (14) are formed exclusively by the parapet wall (20).

10. Roof having at least one outlet for the trough according to at least one of claims 1 to 7 and 9, characterised in that a rainwater pipe (26) as an outlet at the trough leads to a downpipe (27) arranged in front of the parapet wall (20) when the roof is flush.

## Revendications

1. Toit (10) transportable sur lequel est formé un rebord (12) en forme de bourrelet pour créer au moins un bassin destiné à recevoir une couverture de gravillons (24), le toit pouvant être déposé sur des supports d'appui (14), avant tout des murs porteurs d'un bâtiment,
caractérisé
en ce que la face inférieure (11) du toit est de configuration plane et présente dans la zone des supports d'appui (14), une rainure périphérique (36) dans laquelle vient s'engager une aile (35) d'un profilé (34) qui est disposé sur le côté du support d'appui, également de manière périphérique, et qui à son autre extrémité s'engage dans une gouttière de collecte d'eau de pluie (21) formée par un attique (20) constitué d'autres profilés et en avancée par rapport à la périphérie (16) du rebord (12).

2. Toit selon la revendication 1, caractérisé en ce que partent de la face inférieure (11) du toit, des évidements (18b) qui se raccordent à un espace intérieur du bâtiment, et qui d'autre part,se poursuivent sur la périphérie (16) en tant qu'évidements (18), et se terminent en tant que fente (18a) dans le rebord (12), côté bassin, cette fente étant recouverte par l'attique (20).

3. Toit selon la revendication 2, caractérisé en ce que la section de son évidement (18, 18a, 18b) présente sensiblement une forme de "U" couché, dont une branche (18b) débouche dans l'espace intérieur du bâtiment et dont l'autre branche forme la fente supérieure (18a), un bourrelet intermédiaire (13) du toit (10) étant délimité par les deux branches (18a et 18b) et muni d'une lèvre (32) formant jet d'eau qui fait saillie à l'intérieur de la branche inférieure (18b) de l'évidement (18, 18a, 18b).

4. Toit selon l'une des revendications 1 à 3, caractérisé en ce que l'attique (20) recouvre frontalement l'évidement (18) et est pourvu d'un prolongement (19) en forme de chapeau pour la fente (18a) qui, le cas échéant, est obturée par une tôle perforée (28), en direction de la couverture de gravillons (24).

5. Toit selon l'une des revendications 1 à 4, caractérisé en ce que dans la zone des évidements (18, 18a, 18b), la rainure (36) s'étend à l'intérieur du contour défini par la projection sur le plan horizontal de la lèvre (32) formant jet d'eau.

6. Toit selon la revendication 1 ou 5, caractérisé en ce que la rainure (36) renferme un matériau d'étanchéité (38) dans lequel vient s'engager l'aile (35) du profilé en "Z" (34).

7. Toit selon l'une des revendications 1 à 6, caractérisé en ce que la rainure (36) présente une section droite de forme trapézoïdale.

8. Toit comportant au moins un écoulement d'évacuation d'eau du bassin, selon l'une au moins des revendications 1 à 7, caractérisé en ce que sur le bassin, en guise d'écoulement d'évacuation d'eau, un tube d'eau de pluie (26) conduit dans l'attique (20), l'eau de pluie incidente pouvant être évacuée dans la gouttière de collecte d'eau de pluie (21) dans le fond de l'attique (20) ou dans un tuyau de descente des eaux de pluie (27) inséré dans ce dernier.

9. Toit selon l'une au moins des revendications précédentes, caractérisé en ce que le toit (10) arrive sensiblement au ras du bord extérieur de murs extérieurs (14) du bâtiment devant être couvert par le toit, et en ce que les parties de bordure du toit faisant saillie des murs extérieurs (14) sont exclusivement formées par l'attique (20).

10. Toit comportant au moins un écoulement d'évacuation d'eau du bassin, selon l'une au moins des revendications 1 à 7 et 9, caractérisé en ce que sur le bassin, en guise d'écoulement d'évacuation d'eau, un tube d'eau de pluie (26) conduit, dans le cas d'un toit arrivant au ras du bord extérieur des murs, dans un tuyau de descente des eaux de pluie (27) disposé devant l'attique (20).
